# EUROPÄISCHE PATENTSCHRIFT

(11) **EP 1 096 870 B1**
(45) Veröffentlichungstag und Bekanntmachung des Hinweises auf die Patenterteilung: **08.10.2003**
(21) Anmeldenummer: 98966542.7
(22) Anmeldetag: 15.12.1998
(51) Int. Cl.: A47C 1/027

(54) **KLEMMUNG FÜR SITZTRÄGER VON STÜHLEN**
SYSTEM FOR TIGHTENING THE SEAT SUPPORTS OF CHAIRS
SYSTEME DE SERRAGE POUR SUPPORTS D'ASSISE DE CHAISES

(30) Priorität: 15.07.1998 DE 29812598 U
(43) Veröffentlichungstag der Anmeldung: 09.05.2001
(73) Patentinhaber: SIFA Sitzfabrik GmbH, 92237 Sulzbach-Rosenberg (DE)
(72) Erfinder: GEBHARD, Reinhard, D-90559 Burgthann (DE)
(74) Vertreter: Schuhmann, Albrecht
(86) Internationale Anmeldenummer: DE9803678
(87) Internationale Veröffentlichungsnummer: WO00003622

(56) Entgegenhaltungen:
- EP-A- 0 499 487
- DE-U- 29 502 040

## Beschreibung

Die vorliegende Erfindung betrifft eine Klemmung für Sitzträger von Stühlen, insbesondere Bürodrehstühlen, mit den Merkmalen des Oberbegriffs des Anspruchs 1.

Eine Klemmung für Sitzträger von Stühlen, insbesondere Bürodrehstühlen, bei denen der Sitzträger wenigstens zwei um eine gemeinsame Achse gegeneinander verschwenkbare Teile aufweist, wobei an beiden Teilen jeweils ein Lamellenpaket angelenkt ist und die beiden Lamellenpakete miteinander kämmen, wobei beide Lamellenpakete mit Ausnehmungen versehen sind, mit denen sie an einem gemeinsamen Querbolzen angelenkt sind und die Ausnehmungen wenigstens eines der Lamellenpakete eine Bewegung des Lamellenpakets quer zu der Achse des gemeinsamen Bolzens zu lassen, und wobei schließlich Mittel vorhanden sind, die in und aus einer Klemmstellung mit den Lamellen beider Pakete bringbar sind, wobei sich die Klemmmittel an einem der beiden Teile oder einem weiteren Teil des Sitzträgers abstützen, ist beispielsweise aus der DE-U-295 02 040 bekannt. Die gegeneinander verschwenkbaren Teile sind das Basisteil, das auf der Stützsäule mit dem Fußkreuz ruht und der Rückenlehnenträger, wobei sich der Klemmmechanismus im Basisteil abstützt. Die Klemmmittel bestehen in einer Ausführung aus einer zylindrischen Kunststoffrolle mit Abflachungen. Bei Eingriff des vollen Durchmessers der Rolle zwischen einer Außenwand des Basisteils und einem Anschlagteil für die Lamellen erfolgt die Klemmung der letzteren. Es hat sich herausgestellt, daß die Klemmung, die so im wesentlichen entlang zweier Linien erfolgt, nicht in jedem Fall zufriedenstellend erfolgt.

Aufgabe der vorliegenden Erfindung ist es, eine Klemmung der eingangs genannten Art dahingehend weiterzuentwickeln, daß der Klemmzustand sicher und dauerhaft bewirkt werden kann und daß der Benutzer die Verstellung zwischen Klemmung und Lösen bei der Bedienung physisch spürt.

Diese Aufgabe wird mit den Merkmalen des kennzeichnenden Teils des Anspruchs 1 gelöst. Vorteilhafte Ausführungen und Fortentwicklungen der Erfindung sind in den weiteren Ansprüchen umfaßt.

Nach einer vorteilhaften Ausführung der Erfindung sind die Klemmmittel ein länglicher Klemmkörper dessen Längsachse parallel zu den Lamellen ausgerichtet ist, wobei der Klemmkörper eine sich konisch nach beiden Seiten aufweitende Bohrung für den gemeinsamen Bolzen oder eine diesen umschließende Hülse aufweist, wobei die winklig angeordneten Flächen parallel zu der Längsachse der Lamellen angeordnet sind und wobei der Klemmkörper mit einer Bohrung für einen mit diesem fest verbundenen Schwenkhebel aufweist, der auf der den Lamellen abgewandten Seite des Klemmkörpers aus dem Sitzträger geführt ist. Der Klemmkörper weist in einem Abstand von den Lamellenpaketen eine zweite sich konisch nach beiden Seiten hin aufweitende Bohrung auf und ist mit dieser zweiten Bohrung auf einem Haltebolzen gelagert, der parallel zu dem gemeinsamen Bolzen im Sitzträger angeordnet ist. Auf dem Haltebolzen ist eine Druckfeder angeordnet, die den Klemmkörper entgegen der Klemmrichtung mit Kraft beaufschlagt.

Der Klemmkörper kann sich beispielsweise gegen die Kraft einer Feder in dem Sitzträger abstützen, vorzugsweise ist er jedoch ein Kunststoffformteil, das sich mit seiner den Lamellen entgegengesetzten Seite an einer Seitenwand eines Teiles des Sitzträgers mit Stützflächen abstützt, wobei jeweils eine Stützfläche parallel zu einer der winklig angeordneten Flächen ausgerichtet ist.

Nach einer bevorzugten Ausführung der Erfindung sind der gemeinsame Bolzen und der Haltebolzen in den Seitenwänden eines Teiles des Sitzträgers mit U-förmigem Querschnitt angeordnet und der Klemmkörper stützt sich an der einen Innenwand des Teiles ab, wobei die Lamellen in der Klemmposition gegen die andere Innenwand oder ein mit dieser oder dem gemeinsamen Bolzen fest verbundenes Anschlagteil gepreßt werden.

Vorzugsweise sind zwei winklig angeordnete Flächen und zwei Stützflächen vorhanden sind, wobei die winklig angeordneten Flächen und die Stützflächen gleich große stumpfe Winkel umschließen, so daß bei Schwenken des Klemmkörpers um seine Längsachse von einem Flächenpaar zu dem anderen Flächenpaar die Scheitellinien gleichzeitig gegen die Innenwand und die Lamellen, bzw. einen auf diese wirkenden Flansch drücken und das Verstellen physisch spürbar machen..

Nach einer besonderen Ausführung der Erfindung ist der gemeinsame Bolzen von einer gleitend auf diesem gelagerten Hülse umschlossen, die einen Flansch aufweist, wobei der Klemmkörper mit seiner Klemmfläche in der Klemmposition auf den Flansch drückt und der Flansch klemmend an den Lamellenpaketen anliegt, wobei die Lamellenpakete an ihrer anderen Seite an einem Anschlag anliegen, der fest mit dem gemeinsamen Bolzen verbunden ist und wobei eine Feder vorhanden ist, die sich auf dem Anschlag abstützt und die bestrebt ist, die Hülse entgegen der Klemmrichtung zu drücken.

Im folgenden wird die Erfindung anhand von Zeichnungen beispielhaft näher beschrieben. Dabei zeigen:
Fig. 1 eine Draufsicht auf ein Basisteil eines Sitzträgers mit der erfindungsgemäßen Klemmung in geöffneter Position;
Fig. 2 eine Vorderansicht zu Fig. 1 im Schnitt durch das Lamellenpaket und die Klemmung hierfür;
Fig. 3 die Draufsicht von Fig. 1 in Klemmposition;
Fig. 4 einen Schnitt entsprechend Fig. 2 in Klemmposition;
Fig. 5 eine Darstellung des Klemmkörpers in Vorderansicht im Schnitt mit dem Haltebolzen in geöffneter Position;
Fig. 6 die Darstellung von Fig. 5 in Klemmposition;
Fig. 7 den oberen Teil einer schematischen Darstellung eines Bürodrehstuhls,
Fig. 8 einen Schnitt durch eine besondere Ausführung eines Klemmkörpers.

Fig. 1 bis 4 zeigen ein Basisteil 1 eines Sitzträgers eines Bürodrehstuhls, das einen U-förmigen Querschnitt mit zwei Seitenwänden 1', 1'' aufweist, zwischen denen die erfindungsgemäße Klemmung aufgenommen ist. An einem gemeinsamen Bolzen 2, der zwischen den Wänden 1', 1'' gehalten ist, ist auf einer Hülse 5 ein Paket miteinander kämmender Lamellen 7 gelagert. In bekannter Weise weist ein Teil dieser Lamellen Bohrungen auf, die dem Außendurchmesser der Hülse 5 entsprechen, während ein anderer Teil Langlöcher besitzt, mit denen er auf der Hülse um einen bestimmten Weg gleiten kann. Dieser Teil der Lamellen 7 ist an seinem anderen Ende an einem Rückenlehnenträger (nicht gezeigt) angelenkt, der schwenkbar mit dem Basisteil verbunden ist. Der gemeinsame Bolzen 2 ist an seinem einen Ende in einem Anschlag- und Lagerbock 4 gehalten, der fest mit dem Ende des gemeinsamen Bolzens 2 verbunden und in einem Durchbruch in der Wand 1" gehalten ist und ist an seinem anderen Ende von außen mit einer Mutter 3 auf die andere Wand 1' geschraubt. Die Hülse 5 ist gleitend auf dem Bolzen 2 gelagert und weist einen umlaufenden Flansch 6 auf. Das Lamellenpaket 7 ist zwischen dem Flansch 6 und dem Anschlag- und Lagerbock 4 angeordnet. Auf der anderen Seite des Flansches 6 ist zwischen diesem und der Wand 1' ein Klemmkörper 9 angeordnet. Der Klemmkörper 9 ist ein längliches Kunststoffformteil und erstreckt sich von dem gemeinsamen Bolzen 2 bis zu einem Haltebolzen 12, der in der gleichen Ebene in einem Abstand zu diesem zwischen den Wänden 1' und 1" des Basisteils 1 angeordnet ist. Der Klemmkörper 9 weist Ausnehmungen 14 und 23 (Fig. 5 und 6) für die den Bolzen 9 umgebende Hülse 5 und den Haltebolzen 12 auf, die sich konisch nach beiden Seiten hin aufweiten und die so bemessen sind, daß der Klemmkörper 9 um die Hülse 5 und den Haltebolzen 12 gekippt werden kann. Für das Ausführen dieser Kippbewegung ist zwischen dem Bolzen 2 und dem Haltebolzen 12 ein Hebel 10 fest in einer Bohrung 25 des Klemmkörpers 9 gehalten und durch die Wand 1' nach außen geführt, wobei diese eine für die Kippbewegung ausreichende Ausnehmung aufweist, und ist dort mit einem Griffstück 11 verbunden, mit dem der Hebel zwischen zwei Positionen hin- und herbewegt werden kann. Diese beiden Positionen sind die Klemmposition und die gelöste Position der Klemmung. Der Klemmkörper 9 besitzt zwei Flächenpaare, die einen stumpfen Winkel zwischen sich einschließen, wobei das eine Flächenpaar 15, 17 zu dem Flansch 6 und das andere Flächenpaar 16, 18 zu der Wand 1' hin ausgerichtet ist. Die einander entgegengesetzten Flächen 15, 16 und 17, 18 der Flächenpaare liegen parallel zueinander. Da der Übergang der konischen Aufweitungen der Ausnehmungen 14 und 23 näher an der Wand 1', als an dem Flansch 6 liegt und die Ausnehmungen 14, 23 überwiegend oberhalb der Längsmittelebene des Klemmkörpers 9 angeordnet sind, ergibt sich, daß der Abstand zwischen den Flächen 15 und 16 größer ist, als der Abstand der Flächen 17 und 18 zueinander. Wird daher der Klemmkörper 9 mittels des Hebels 10 so ausgerichtet, daß die Fläche 18 an der Wand 1' anliegt, wie in Fig. 2 gezeigt, ergibt sich zwischen dem Flansch 6 und dem Anschlag- und Lagerbock 4 ein Spiel, das zu einer freien Beweglichkeit der miteinander kämmenden Lamellen 7 führt. Wird der Klemmkörper mittels des Hebels 10 in die in Fig. 4 gezeigt Klemmstellung gebracht, liegt einerseits die Fläche 16 an der Wand 1''an und die parallele Fläche 15 drückt auf der anderen Seite auf den Flansch 6, wodurch die Lamellen 7 zusammengepreßt und gegen den Anschlag- und Lagerbock 4 gedrückt werden. Es ergibt sich ein Kraft- und Reibschluß und die Lamellen werden in einer bestimmten Position festgeklemmt.

Wie in Fig. 5 und 6 gezeigt, vollzieht der Klemmkörper 9 im Bereich des Haltebolzens 12 aus den gleichen Gründen, wie oben dargelegt, eine identische Bewegung, wobei die Flächen mit dem größeren Abstand zueinander die Flächen 19 und 22 und die Flächen mit dem geringeren Abstand zueinander die Flächen 20 und 21 sind. Die sich nach beiden Seiten konische erweiternde Ausnehmung 24 ist in Richtung auf die Wand 1" länger ausgeführt, da der Klemmkörper 9 hier verdickt ist. Der Klemmkörper 9 vollzieht im Bereich des Haltebolzens 12 keine Klemmfunktion, sondern wird je nach Kippstellung mehr oder weniger durch eine Druckfeder 13 beaufschlagt, die auf dem Haltebolzen gelagert ist und sich zwischen zwei Ringen 24 und 24' an dem Klemmkörper 9 einerseits und der Wand 1" andererseits abstützt. Die Aufgabe dieser Feder ist 13 die Unterstützung der Umschaltbewegung zwischen den einen und den anderen Flächenpaaren des Klemmkörpers 9, sowie eine gewisse Fixierung der jeweiligen Position des Klemmkörpers 9.

Fig. 7 zeigt beispielhaft die Anordnung der erfindungsgemäßen Klemmung in einem Bürodrehstuhl. Dieser weist einen Sitzträger mit einem Basisteil 26 auf, der auf einer Stützsäule 27 gehalten ist, die mit einem (nicht gezeigten) Fußkreuz verbunden ist. Auf dem Basisteil 26 ist eine Sitzplatte 28 angeordnet und ein Rückenlehnenträger 29 ist mittels eines Querbolzens 31 drehbar mit dem hinteren Ende des Basisteils verbunden. Der Rückenlehnenträger 29 trägt eine Rückenlehne 30. Zwischen dem Rückenlehnenträger 29 und dem Basisteil sind Lamellen 32 angeordnet, die an dem Rückenlehnenträger drehbar, jedoch ortsfest an einem Querbolzen 33 angelenkt sind und mit Langlöchern drehbar und ortsbeweglichen an einem Querbolzen 34 des Basisteils gelagt sind, Zwischen jeweils zwei Lamellen sind an diesem letzteren Querbolzen, der dem gemeinsamen Querbolzen der oben beschriebenen Klemmung entspricht, sind ortsfeste Lamellenscheiben auf dem Querbolzen 34 gelagert und ergeben so das oben beschriebene Lamellenpaket. Die oben beschriebene Klemmung greift an diesem Bolzen 34 an, wobei hier die oben näher beschriebenen Einzelheiten nicht dargestellt sind.

Der Klemmkörper 9' von Fig. 8 ist eine vorteilhafte Ausführung, bei der neben der oder den Ausnehmungen 14' Einsätze 35, 36 aus einem elastischen oder rutschhemmenden Material vorhanden sind, die das sichere Anliegen des Klemmkörpers 9' an der Innenwand 1' des Sitzträgers, bzw. an der Hülse 6 und/oder der Scheibe 24 verbessern, wobei auch kleine Toleranzen ausgeglichen werden können, wenn die Einsätze leicht über den Klemmkörper 9' vorstehen.

## Patentansprüche

1. Sitzträger für Stühle, insbesondere Bürodrehstühle, wobei der Sitzträger wenigstens zwei um eine gemeinsame Achse gegeneinander verschwenkbare Teile aufweist,
wobei an beiden Teilen jeweils ein Lamellenpaket (7) angelenkt ist und die beiden Lamellenpakete miteinander kämmen,
wobei beide Lamellenpakete mit Ausnehmungen versehen sind, mit denen sie an einem gemeinsamen Querbolzen (2) angelenkt sind und die Ausnehmungen wenigstens eines der Lamellenpakete (7) eine Bewegung des Lamellenpakets quer zu der Achse des gemeinsamen Bolzens zulassen,
und wobei weiter ein Klemmkörper (9) vorhanden ist, der in und aus einer Klemmstellung mit den Lamellen (7) beider Pakete bringbar ist,
wobei sich der Klemmkörper (9) an einem der beiden Teile oder einem weiteren Teil des Sitzträgers abstützt und ein der Klemmrichtung entgegengesetzter Anschlag für die Lamellen im Sitzträger vorhanden ist,
wobei der Klemmkörper (9) schwenkbar in dem einen bzw. in dem weiteren Teil (1) des Sitzträgers angeordnet ist, wobei sich seine Schwenkachse quer zu der Achse des gemeinsamen Bolzens (2) erstreckt,
wobei Mittel für das Verschwenken des Klemmkörpers (9) vorhanden sind, die aus dem Sitzträger geführt und von außen betätigbar sind,
wobei der Klemmkörper (9) in seinem Querschnitt eine Kontur aufweist, die in der axialen Richtung des gemeinsamen Bolzens (2) wenigstens zwei verschiedene Stärken aufweist,
**dadurch gekennzeichnet,**
**daß** der Klemmkörper (9) wenigstens zwei winklig zueinander angeordnete Flächen (15, 17) aufweist, von denen eine Fläche (15) in der Klemmposition klemmend an den Lamellen (7) oder einem auf diese wirkenden Flansch oder Bund anliegt, wobei diese eine Fläche (15) das innere Ende der stärkeren Kontur darstellt..

2. Sitzträger nach Anspruch 1,
**dadurch gekennzeichnet,**
**daß** der Klemmkörper (9) eine längliche Kontur aufweist, deren Längsachse parallel zu den Lamellen (7) ausgerichtet ist,
**daß** der Klemmkörper eine sich konisch nach beiden Seiten aufweitende Bohrung (14) für den gemeinsamen Bolzen oder eine diesen umschließende Hülse aufweist,
**daß** die winklig angeordneten Flächen (15, 17) parallel zu der Längsachse der Lamellen angeordnet sind,
und **daß** der Klemmkörper (9) eine Bohrung (25) für einen mit diesem fest verbundenen Schwenkhebel (10) aufweist, der auf der den Lamellen abgewandten Seite des Klemmkörpers aus dem Sitzträger geführt ist.

3. Sitzträger nach Anspruch 2,
**dadurch gekennzeichnet,**
**daß** der Klemmkörper (9) in einem Abstand von den Lamellenpaketen eine zweite sich konisch nach beiden Seiten hin aufweitende Bohrung (23) aufweist und mit dieser zweiten Bohrung auf einem Haltebolzen (12) gelagert ist, der parallel zu dem gemeinsamen Bolzen (2) im Sitzträger angeordnet ist.

4. Sitzträger nach Anspruch 3,
**dadurch gekennzeichnet,**
**daß** auf dem Haltebolzen (12) eine Druckfeder (13) angeordnet ist, die den Klemmkörper (9) entgegen der Klemmrichtung mit Kraft beaufschlagt.

5. Sitzträger nach einem der vorhergehenden Ansprüche,
**dadurch gekennzeichnet,**
**daß** sich der Klemmkörper (9) gegen die Kraft einer Feder in dem Sitzträger abstützt.

6. Sitzträger nach einem der Ansprüche 1 bis 4,
**dadurch gekennzeichnet,**
**daß** der Klemmkörper (9) ein Kunststoffformteil ist,
das sich mit seiner den Lamellen entgegengesetzten Seite an einer Seitenwand (1') eines Teiles des Sitzträgers mit Stützflächen (16, 18) abstützt.

7. Sitzträger nach Anspruch 6,
**dadurch gekennzeichnet,**
**daß** jeweils eine Stützfläche parallel zu einer der winklig angeordneten Flächen ausgerichtet ist.

8. Sitzträger nach Anspruch 7,
**dadurch gekennzeichnet,**
**daß** der gemeinsame Bolzen (2) und der Haltebolzen (12) in den Seitenwänden (1', 1") eines Teiles des Sitzträgers mit U-förmigem Querschnitt angeordnet sind, daß sich der Klemmkörper an der einen Innenwand des Teiles abstützt,
und **daß** die Lamellen in der Klemmposition gegen die andere Innenwand oder ein mit dieser oder dem gemeinsamen Bolzen (2) fest verbundenes Anschlagteil gepreßt werden.

9. Sitzträger nach Anspruch 8,
**dadurch gekennzeichnet,**
**daß** zwei winklig angeordnete Flächen und zwei Stützflächen vorhanden sind,
**daß** die winklig angeordneten Flächen und die Stützflächen gleich große stumpfe Winkel umschließen,
und **daß** bei Schwenken des Klemmkörpers um seine Längsachse von einem Flächenpaar zu dem anderen Flächenpaar die Scheitellinien gleichzeitig gegen die Innenwand und die Lamellen, bzw. einen auf diese wirkenden Flansch drücken.

10. Sitzträger nach Anspruch 9,
**dadurch gekennzeichnet,**
**daß** der gemeinsame Bolzen (2) von einer gleitend auf diesem gelagerten Hülse (5) umschlossen ist,
**daß** die Hülse einen Flansch (6) aufweist,
**daß** der Klemmkörper (9) mit seiner Klemmfläche in der Klemmposition auf den Flansch (6) drückt,
**daß** in der Klemmposition der Flansch klemmend an den Lamellenpaketen (7) anliegt und die Lamellenpakete an ihrer anderen Seite an einem Anschlag, der fest mit dem gemeinsamen Bolzen (2) verbunden ist, anliegen,
und **daß** eine Feder (8) vorhanden ist, die sich auf dem Anschlag abstützt und die bestrebt ist, die Hülse entgegen der Klemmrichtung zu drücken.

## Claims

1. Seat support for chairs, in particular office swivel chairs, it being the case that the seat support has at least two parts which can be pivoted in relation to one another about a common axis,
that in each case one group of lamellae (7) is articulated on the two parts, and the two groups of lamellae mesh with one another,
that the two groups of lamellae are provided with recesses by means of which they are articulated on a common transverse bolt (2), and the recesses of at least one of the groups of lamellae (7) allow the group of lamellae to move transversely to the axis of the common bolt,
and that also provided is a clamping body (9) which can be moved into and out of a clamping position with the lamellae (7) of the two groups,
it being the case that the clamping body (9) is supported on one of the two parts or a further part of the seat support, and a stop which is set counter to the clamping direction is provided for the lamellae in the seat support,
that the clamping body (9) is arranged in a pivotable manner in the one or the further part (1) of the seat support, its pivot axis extending transversely to the axis of the common bolt (2),
that there are means provided for pivoting the clamping body (9), said means being guided out of the seat support and being actuable from the outside,
that the clamping body (9), in cross section, has a contour which, in the axial direction of the common bolt (2), has at least two different thicknesses,
**characterized**
**in that** the clamping body (9) has at least two surfaces (15, 17) which are arranged at an angle to one another and of which one surface (15), in the clamping position, butts with clamping action against the lamellae (7) or a collar or flange acting thereon, this one surface (15) constituting the inner end of the thicker contour.

2. Seat support according to Claim 1,
**characterized**
**in that** the clamping body (9) has an elongate contour, of which the longitudinal axis is oriented parallel to the lamellae (7),
**in that** the clamping body has a bore (14) which widens conically on both sides and is intended for the common bolt or a sleeve enclosing the same,
**in that** the angled surfaces (15, 17) are arranged parallel to the longitudinal axis of the lamellae,
and **in that** the clamping body (9) has a bore (25) for a pivot lever (10) which is fixed to it and, on that side of the clamping body which is directed away from the lamellae, is guided out of the seat support.

3. Seat support according to Claim 2,
**characterized**
**in that** the clamping body (9), at a distance from the groups of lamellae, has a second bore (23), widening conically towards both sides, and is mounted, by way of this second bore, on a retaining bolt (12) which is arranged parallel to the common bolt (2) in the seat support.

4. Seat support according to Claim 3,
**characterized**
**in that** arranged on the retaining bolt (12) is a compression spring (13) which forces the clamping body (9) counter to the clamping direction.

5. Seat support according to one of the preceding claims,
**characterized**
**in that** the clamping body (9) is supported in the seat support counter to the force of a spring.

6. Seat support according to one of Claims 1 to 4,
**characterized**
**in that** the clamping body (9) is a plastic moulding which, by way of its side which is opposite to the lamellae, is supported on a side wall (1') of a part of the seat support by way of supporting surfaces (16, 18).

7. Seat support according to Claim 6,
**characterized**
**in that** in each case one supporting surface is oriented parallel to one of the angled surfaces.

8. Seat support according to Claim 7,
**characterized**
**in that** the common bolt (2) and the retaining bolt (12) are arranged in the side walls (1', 1") of a part of the seat support with a U-shaped cross section,
**in that** the clamping body is supported on one inner wall of the part,
and **in that** the lamellae, in the clamping position, are pressed against the other inner wall or a stop part which is fixed thereto or to the common bolt (2).

9. Seat support according to Claim 8,
**characterized**
**in that** two angled surfaces and two supporting surfaces are provided,
**in that** the angled surfaces and the supporting surfaces enclose obtuse angles of equal magnitude,
and **in that**, when the clamping body is pivoted about its longitudinal axis from one pair of surfaces to the other pair of surfaces, the apex lines press simultaneously against the inner wall and the lamellae, or a flange acting thereon.

10. Seat support according to Claim 9,
**characterized**
**in that** the common bolt (2) is enclosed by a sleeve (5) which is mounted with sliding action thereon,
**in that** the sleeve has a flange (6),
**in that** the clamping body (9), in the clamping position, presses onto the flange (6) by way of its clamping surface,
**in that**, in the clamping position, the flange butts with clamping action against the groups of lamellae (7) and the groups of lamellae, on their other side, butt against a stop which is fixed to the common bolt (2),
and **in that** a spring (8) is provided, this spring being supported on the stop and seeking to force the sleeve counter to the clamping direction.

## Revendications

1. Support d'assise pour chaise, en particulier pour chaise de bureau, le support d'assise comportant au moins deux pièces pivotant l'une par rapport à l'autre autour d'un axe commun,
un paquet de lamelles (7) étant articulé au niveau de chacune des deux pièces et les deux paquets de lamelles s'engrenant l'un avec l'autre,
les deux paquets de lamelles étant dotés d'évidements permettant de les articuler sur un boulon transversal commun (2) et les évidements de l'un au moins des paquets de lamelles (7) permettant un mouvement du paquet de lamelles transversalement à l'axe du boulon commun, et
un corps de serrage (9) pouvant en outre être amené dans une position de serrage, et hors de celle-ci, avec les lamelles (7) des deux paquets,
le corps de serrage (9) s'appuyant sur l'une ou l'autre des deux pièces du support d'assise et une butée opposée au dispositif de serrage étant prévue pour les lamelles dans le support d'assise,
le corps de serrage (9) étant agencé dans l'une ou l'autre pièce (1) du support d'assise de façon à pouvoir pivoter, son axe de pivotement s'étendant transversalement à l'axe du boulon commun (2),
des moyens étant prévus pour le pivotement du corps de serrage (9), lesquels moyens sont amenés à l'extérieur du support d'assise et peuvent être actionnés depuis l'extérieur ;
le corps de serrage (9) ayant une section dont le contour a au moins deux épaisseurs différentes dans la direction axiale du boulon commun (2), **caractérisé en ce que** le corps de serrage (9) comporte au moins deux faces (15, 17) disposées angulairement l'une par rapport à l'autre dont une face (15) porte avec serrage dans la position de serrage sur les lamelles (7) ou bien sur un rebord ou un épaulement agissant sur lesdites lamelles, cette face (15) représentant l'extrémité intérieure du contour plus épais.

2. Support d'assise selon la revendication 1, **caractérisé en ce que**
le corps de serrage (9) présente un contour longitudinal dont l'axe longitudinal est dirigé parallèlement aux lamelles (7),
le corps de serrage comporte un perçage (14) s'élargissant en cône en direction des deux côtés et destiné au boulon commun ou bien un manchon enfermant celui-ci,
les faces disposées angulairement (15, 17) sont disposées parallèlement à l'axe longitudinal des lamelles, et
le corps de serrage (9) comporte un perçage (25) destiné à un levier pivotant (10) relié fixe à celui-ci qui est amené hors du support d'assise du côté du corps de serrage qui est opposé aux lamelles.

3. Support d'assise selon la revendication 2, **caractérisé en ce que** le corps de serrage (9) comporte, à distance des paquets de lamelles, un deuxième perçage (23) s'élargissant en cône en direction des deux côtés et est monté avec ce deuxième perçage sur un boulon de retenue (12) qui est disposé parallèlement au boulon commun (2) dans le support d'assise.

4. Support d'assise selon la revendication 3, **caractérisé en ce que** un ressort de compression (13) est disposé sur le boulon de retenue (12) et exerce une force sur le corps de serrage (9) dans une direction opposée à la direction de serrage.

5. Support d'assise selon l'une des revendications précédentes, **caractérisé en ce que** le corps de serrage (9) s'appuie dans le support d'assise en s'opposant à la force d'un ressort.

6. Support d'assise selon l'une des revendications 1 à 4, **caractérisé en ce que** le corps de serrage (9) est une pièce moulée en matière plastique qui s'appuie avec son côté opposé aux lamelles sur une paroi latérale (1') d'une pièce du support d'assise présentant des faces d'appui (16, 18).

7. Support d'assise selon la revendication 6, **caractérisé en ce qu'**une face d'appui est dirigée parallèlement à l'une des faces disposées angulairement.

8. Support d'assise selon la revendication 7, **caractérisé en ce que**
le boulon commun (2) et le boulon de retenue (12) sont disposés dans les parois latérales (1', 1") d'une pièce du support d'assise ayant une section en U,
le corps de serrage s'appuie sur une paroi intérieure de la pièce, et
les lamelles sont pressées dans la position de serrage contre l'autre paroi intérieure ou bien contre une pièce de butée reliée fixée à cette paroi intérieure ou bien au boulon commun (2).

9. Support d'assise selon la revendication 8, **caractérisé en ce que**
il est prévu deux faces disposées angulairement et deux faces d'appui,
les faces disposées angulairement et les faces d'appui font des angles obtus de même valeur, et
lors du pivotement du corps de serrage autour de son axe longitudinal d'une paire de faces vers l'autre paire de faces, les lignes des sommets pressent simultanément contre la paroi intérieure et les lamelles, resp. un rebord agissant sur celles-ci.

10. Support d'assise selon la revendication 9, **caractérisé en ce que**
le boulon commun (2) est enfermé dans un manchon (5) monté à coulissement sur celui-ci,
le manchon comporte un rebord (6),
le corps de serrage (9) presse avec sa face de serrage dans la position de serrage sur le rebord (6),
dans la position de serrage, le rebord porte avec serrage sur les paquets de lamelles (7) et les paquets de lamelles portent, au niveau de son autre côté, sur une butée qui est reliée fixe au boulon commun (2), et
il est prévu un ressort (8) qui s'appuie sur la butée et qui a pour rôle de presser le manchon dans une direction opposée à la direction de serrage.
